# EUROPÄISCHE PATENTSCHRIFT

(11) **EP 0 620 716 B1**
(45) Veröffentlichungstag und Bekanntmachung des Hinweises auf die Patenterteilung: **18.03.1998**
(21) Anmeldenummer: 93911420.3
(22) Anmeldetag: 30.04.1993
(51) Int. Cl.: A47C 27/08

(54) **OBERMATRATZE MIT INTEGRIERTEM LUFTSYSTEM**
MATTRESS WITH INTEGRATED AIR SYSTEM
MATELAS A SYSTEME D'AIR INTEGRE

(30) Priorität: 06.05.1992 CH 1449/92
(43) Veröffentlichungstag der Anmeldung: 26.10.1994
(73) Patentinhaber: Airlux AG, CH-8105 Regensdorf (Watt) (CH)
(72) Erfinder: Frischknecht, Willi, CH-9105 Schönengrund (CH)
(74) Vertreter: Wagner, Wolfgang, Dr. Phil., Dipl.-Phys.
(86) Internationale Anmeldenummer: CH9300110
(87) Internationale Veröffentlichungsnummer: WO9321803

(56) Entgegenhaltungen:
- US-A- 2 000 873
- US-A- 4 306 322

## Beschreibung

Dei Erfindung betrifft ein Polsterelement für ein Liege- oder Sitzmöbel gemäss dem Oberbegriff des Anspruchs 1. Derartige Polsterelemente können insbesondere als Obermatratzen in Betten eingesetzt werden, aber auch als Sitz- oder Rücklehnenpolster in Sitzmöbeln. Bei derartigen Elementen muss wegen der unvermeidlichen diffusionsbedingten Verluste der Luftkern regelmässig nachgefüllt werden.

Aus der US-A-4 306 322 ist ein gattungsgemässes Polsterelement bekannt, das als Obermatratze ausgebildet ist mit einem ausklappbaren integrierten Pumpenkörper, welcher über ein Einwegventil und ein umstellbares Dreiwegventil direkt mit dem Luftkern der Matratze verbunden ist. Zum Nachfüllen des Luftkerns wird der Pumpenkörper ausgeklappt und manuell komprimiert.

Bei Systemen dieser Art muss der Luftdruck im Luftkern verhältnismässig häufig durch manuelles Pumpen nachgeführt werden. Dabei kann es verhältnismässig leicht vorkommen, dass der Luftkern überfüllt wird und zu hart ist, so dass wiederum Luft durch das Dreiwegventil abgelassen werden muss. Durch die Notwendigkeit häufigen manuellen Nachpumpens und die Schwierigkeit, den Druck manuell richtig einzustellen ist das System unbequem in der Bedienung.

Aufgabe der Erfindung ist es, ein gattungsgemässes Polsterelement zu schaffen, bei dem der Luftkern automatisch dosiert nachgespeist wird. Dieses Aufgabe wird durch die im kennzeichnenden Teil des Anspruchs 1 angegebenen Merkmale gelöst. Weitere Merkmale der Erfindung sind Gegenstand der abhängigen Ansprüche 2 bis 10.

Beim erfindungsgemässen Polsterelement wird stets nur so viel Luft in den Luftkern nachgeliefert, wie erforderlich ist, um einen bestimmten Innendruck in demselben aufrechtzuerhalten. Es kann leicht so ausgebildet werden, dass der Innendruck und damit die Härte des Luftkerns über einen weiten Bereich stufenlos regelbar ist. Die Nachfüllung kann vollständig automatisch erfolgen, so dass ein manuelles Nachpumpen in aller Regel nicht erforderlich ist.

### Funktkionsweise:

Bei Belastung der Obermatratze entsteht durch das Körpergewicht des Benützers zonenweise Belastungsdruck. Dieser, bei Anfangs oder Endbenützung insbesondere im Randbereich der Obermatratze verstärkt auftretende Druck presst Luft aus den integrierten Pumpenkörpern (1) in das unbelastete Luftreservoir (2). Die beiden Einwegventile (3) bewirken das Strömen der Luft in stets nur einer Richtung. Die aus den Pumpenkörpern (1) verdrängte Luft wird im Luftreservoir (2) komprimiert und dient als Reserve. Diese komprimierte Luftreserve gleicht den Druck im Luftkern (4) bis zu jenem Wert aus, welcher anhand der Skala (6) am Druckregulierventil (5) eingestellt wurde. Dieser Ausgleich geschieht spätestens bei Entlastung der Obermatratze. Wird die Randzone entlastet, saugen die Pumpenkörper (1) durch die Rückkehr in ihre Ausganglage, Umgebungsluft durch das eine Ventil. Die Pumpe ist damit für weitere Luftspeisung bereit. Das einstellbare Druckregulierventil (5) sorgt zusammen mit der im Luftreservoir (2) komprimierten Luft für genau dosierte Nachspeisung im Luftkern (4). Die Skala (6) erlaubt genaue Einstellung des gewünschten Druckes und damit der benötigten Tragfähigkeit der Obermatratze. Die Obermatratze ist damit von weich bis hart stufenlos verstellbar.
Das Körpergewicht der die Obermatratze benützenden Person quetscht beim Belasten der Randzone der Obermatratze die Pumpenkörper (1) und verringert damit deren Volumen. Die sich im Pumpenkörper befindende Luft wird durch die Luftleitungen (7) und die Einwegventile (3) hindurch in das Luftreservoir (2) gepresst und dort komprimiert. Somit sorgt das Körpergewicht der die Obermatratze benützenden Person über das integrierte Luftsystem für stets vorhandenen Luftdruck im Reservoir (2), was Nachfüllung und gleichbleibende Tragfähigkeit des Luftkerns (4) bewirkt. Es braucht für die Nachfüllung des Luftkerns (4) weder Zeit noch gesondert Energie aufgewendet zu werden. Der Luftkern (4) in der Obermatratze wird durch die in Intervallen stattfindenden Belastungen des Systems, allein durch Benützung der Obermatratze stets soweit gefüllt als dies gewünscht, das heisst an der Skala (6) eingestellt ist.

Mit Luftkernen (4) ausgestattete Obermatratzen passen sich auch der sie tragenden Unterlage weitgehend an. Durch Verwendung verstellbarer Untermatratzen sind Kopf und Fusshochlagerungen oder Sitzpositionen ohne weiteres möglich.

Das anpassungsfähige und körperfreundliche Luftpolster eignet sich dank der stufenlosen Einstellbarkeit von weich bis hart für den Normalverbraucher als auch für therapeutische Zwecke. Der Antidekubituseffekt wird bei langanhaltender Bettlägerigkeit sehr geschätzt. Es können aber auch andere in der therapeutischen Anwendung gewünschte Effekte erreicht werden. Es können zum Beispiel mehrere Luftkammern mit den entsprechenden Druckregulierventilen verwendet werden. Es sind für therapeutische Anwendungen auch spezielle Bauarten der Luftkerne (4) denkbar. Matratzen (Polster) für Sitzmöbel sind in einer Weiterentwicklung realisierbar. Damit bietet der Einsatz solcher Betten/Polster welche sich bei Benützung mit Luft selbsttätig nachfüllen auch in therapeutischem Bereich willkommene Ergänzung oder Ablösung bisheriger Möglichkeiten.

Die Pumpenkörper (1) wie auch das Reservoir (2) werden gefertigt aus luftdichter Folie (12). Die an geigneter Stelle eingeschweissten Schlauchenden (19) erlauben die Aufnahme der Schlauchverbinder für die Luftschläuche (7). Die schlauchförmig gefertigen Pumpenkörper (1) werden mit aus dem Rahmen (9) geschnittenen, luftdurchlässigen Schaumstoff gefüllt. Das garantiert ein gutes Luftvolumen sowie einwandfreies Rückstellvermögen der Pumpenkörper (1) auch nach jahrelangem Gebrauch. Die Einwegventile (3) werden so eingesetzt, dass Luft stets nur in einer Richtung fliessen kann. Dies garantiert das perfekte funktionieren des Pumpvorganges. Die für den Luftkern (4) verwendete luftdichte Folie (12) wird mit einer dünnen Schicht Schaumstoff (13) flammlaminiert. Dadurch werden Folie und Schaumstoff homogen verbunden. Nach der Fertigung des Luftkerns (4) wird eine Lage Baumwollfrotté (14) aufgebracht. Dieses Verfahren verunmöglicht das entstehen von Kondenswasser in der Obermatratze auch bei grösseren Temperaturunterschieden, verursacht beispielsweise durch Wärmeflasche oder Heizkissen im Bett. Die sich mit Abstand gegenüber liegenden Folien (12) des Luftkerns (4) werden durch querlaufende Verbindungsstege (8) verbunden. Die Stege sind so konstruiert, dass Luft durch Freiräume (24) in genügender Menge durchfliessen kann (Geräuschvermeidung). Durch geschickte Formgebung der Luftkerne werden verschieden harte Zonen geschaffen. So sind zum Beispiel die Zwischenstege (8) in einem Luftkern für eine Obermatratze wie sie in Betten verwendet werden, nicht in stets gleichem Abstand angebracht. Ein vergrösserter Abstand im Mittelbereich des Luftkerns bringt automatisch mehr Volumen und damit grössere Tragfähigkeit. (Mittelzonenverstärkung). Bei Luftsystemen für Sitzpolster (vorgesehene Weiterentwicklung) wird der gewünschte Effekt, das heisst, zumehmende Tragfähigkeit im vorderen Drittel des Sitzes und mehr Widerstand im Kreuzbereich der Rücklehne durch geeignete Formgebung der Luftkerne mühelos erreicht.

Das Druckregulierventil (5) ist stufenlos einstellbar im Bereich von 0 bis 6o Millibar. Die angebrachte Skala (6) erlaubt eine genaue und stufenlose Einstellung des Luftdruckes im Luftkern (4) und damit der Tragfähigkeit der Obermatratze.

Bei Verwendung von mehreren Druckregulierventilen und Luftkernen können bei Matratzen oder Sitzpolstern individuell einstellbare Zonen geschaffen worden. Das heisst, es kann zum Beispiel die Festigkeit das Sitzes und dar Rücklehne einzeln reguliert werden.

Der als tragendes Element konstruierte offenzellige und damit luftdurchlässige Schaumstoffrahmen (9) verleiht der Obermatratze die nötige Seitenstabilität. In diesen Rahmen werden die Komponenten der Luftspeisung eingebaut. Bei Uebereinanderlegen von mehreren Pumpenkörpern (1) wird die Effizienz der Lufstpeisung enorm erhöht. Als Füllung für die Pumpenkörper (1) wie auch das Reservoirs (2) werden die für die Aufnahme der Pumpenkörper (1) aus dem Schaumstoffrahmen geschnittenen zylinderförmigen, lufttdurchlässigen Schaumteile verwendet. Der Luftkern (4) wird aus luftdichter Folie (12) gefertigt. Diese wird, bevor sie zur Verarbeitung gelangt, einseitig mit einer dünnen Schicht Schaumstoff (13) flammlaminiert. Diese homogene Verbindung behindert das Verschweissen der Folie in keiner Weise, dient jedoch der Isolation und ermöglicht ein späteres Aufbringen von weiterem Material zum Beispiel Frottéstoff (14) auf den Luftkern (4). Unlaminierte Folie dient für die Zwischenstege (8) des Luftkerns wie auch für den Verbindungsstreifen (24'). Ein an geeigneter Stelle eingeschweisstes Formteil (17) dient als Luft-Ein/Auslass für den Luftkern (4). Nach dem Einschweissen der Zwischenstege (8) sowie der Verbindungsstreifen (24') beendigt das Verschweissen der Ecken die Grundkonstruktion des Luftkerns (4).

Das Aufbringen von Gewebe, vorzugsweise Frottéstoff (14) auf die Schaumstofflage (13) des Luftkerns (4) verbessert neben der Isolation auch dessen mechanische Festigkeit.

Es gelangen für die Obermatratze nachstehend aufgeführte Kompononten zu Verwendung:
Einwegventile: (3) Die Einwegventile erlauben das Fliessen der Luftströmung in nur einer Richtung.
Druckregulierventil: (5) Verstellbare Druckregulierventile, welche im Millibarbereich arbeiten, eignen sich dank ihrer zuverlässigen Konstruktion bestens für die Steuerung des benötigten Luftdruckes im Bereich von 0 bis 6o Millibar.
Kunststoffolie: (12) Die neue Generation der auf dem Markt erhältlichen Kunststoffolien sind preiswert, umweltverträglich in Herstellung und Wiederverwertung und gut zu verschweissen.
Schaumstoffe: (13) Die offenzelligen Schaumstoffe werden in der Matratzenverarbeitenden Industie in grosser Menge verarbeitet.
Frottéstoffe: (14) Diese werden im Bettenbereich in mannigfaltiger Weise eingesetzt. Sie dienen für Zwischenlagen und für Bezüge.
Füllmaterialien: (22) Es können verschiedene organische Materialien wie Baumwolle, Wolle, Rosshaare, aber auch synthetische Fasern eingesetzt werden.
Polsterung: (23) Es können wahlweise Schaumstoff, Latexschaum oder ähnliche Materialien verwendet werden.

Es zeigen die Zeichnungen:
Fig. 1 Eine teilweise aufgeschnittene Obermatratze.
Fig. 2 Das integrierbare Luftsystem
Fig. 3 Den Querschnitt durch eine Obermatratze
Fig. 4 Den Längsschnitt durch eine Obermatratze
Fig. 5 Den Schnitt durch ein Sitzpolster. (Vorgesehene Weiterentwicklung)

## Patentansprüche

1. Polsterelement für ein Liege- oder Sitzmöbel mit einem integrierten, auf Belastung reagierenden Luftsystem mit einem Luftkern (4), **dadurch gekennzeichnet, dass** das Luftsystem ein Luftreservoir (2) umfasst, das über ein Druckregulierventil (5) mit dem Luftkern (4) verbunden ist.

2. Polsterelement nach Anspruch 1, **dadurch gekennzeichnet, dass** es ein Pumpsystem umfasst mit einem Pumpenkörper (1), welcher über ein erstes Einwegventil (3) Luft ansaugt und über ein zweites Einwegventil (3) mit dem Luftreservoir (2) verbunden ist und welcher derart in das Polsterelement integriert ist, dass er durch den bei der Benutzung desselben entstehenden Belastungsdruck gequetscht wird.

3. Polsterelement nach Anspruch 2, **dadurch gekennzeichnet, dass** der Pumpenkörper (1) in der Randzone des Polsterelements angeordnet ist.

4. Polsterelement nach einem der Ansprüche 1 bis 3, **dadurch gekennzeichnet, dass** der Pumpenkörper (1) eine Hülle aus elastischem Material, vorzugsweise luftdichter Folie aufweist.

5. Polsterelement nach einem der Ansprüche 1 bis 4, **dadurch gekennzeichnet, dass** der Pumpenkörper (1) luftdurchlässigen Schaumstoff enthält.

6. Polsterelement nach einem der Ansprüche 1 bis 5, **dadurch gekennzeichnet, dass** das Druckregulierventil (5) stufenlos einstellbar ist.

7. Polsterelement nach Anspruch 6, **dadurch gekennzeichnet, dass** das Druckregulierventil (5) mit einer Skala (6) und einem Regulierknopf (15) versehen ist.

8. Polsterelement nach Anspruch 7, **dadurch gekennzeichnet, dass** der Regulierknopf (15) über eine verschliessbare Oeffnung in einer Matratzenhülle zugänglich ist.

9. Polsterelement nach einem der Ansprüche 1 bis 8, **dadurch gekennzeichnet, dass** der Luftkern eine Schicht aus luftdichter Kunststoffolie (12) umfasst.

10. Polsterelement nach Anspruch 9, **dadurch gekennzeichnet, dass** die Kunststoffolie (12) durch Flammlaminierung mit einem Isolationsmaterial homogen verbunden und zusätzlich mit einer Gewebeschicht versehen ist.

## Claims

1. Cushioning element for furniture for lying or sitting on, having an integrated air system which reacts to load and has an air core (4), **characterized in that** the air system comprises an air reservoir (2), which is connected to the air core (4) via a pressure-regulating valve (5).

2. Cushioning element according to Claim 1, **characterized in that it** comprises a pump system with a pump body (1), which sucks in air via a first one-way valve (3) and is connected to the air reservoir (2) via a second one-way valve (3), and which is integrated in the cushioning element in such a way that it is compressed by the load produced when in use.

3. Cushioning element according to Claim 2, **characterized in that** the pump body (1) is arranged in the peripheral zone of the cushioning element.

4. Cushioning element according to one of Claims 1 to 3, **characterized in that** the pump body (1) has a covering made of elastic material, preferably air-tight film.

5. Cushioning element according to one of Claims 1 to 4, **characterized in that** the pump body (1) contains air-permeable foam.

6. Cushioning element according to one of Claims 1 to 5, **characterized in that** the pressure-regulating valve (5) is continuously adjustable.

7. Cushioning element according to Claim 6, **characterized in that** the pressure-regulating valve (5) is provided with a scale (6) and a regulating button (15).

8. Cushioning element according to Claim 7, **characterized in that** the regulating button (15) is accessible via a closable opening in a mattress covering.

9. Cushioning element according to one of Claims 1 to 8, **characterized in that** the air core comprises a layer of air-tight plastic film (12).

10. Cushioning element according to Claim 9, **characterized in that** the plastic film (12) is homogenously joined to an insulating material by flame lamination and is additionally provided with a layer of fabric.

## Revendications

1. Elément de coussin pour un meuble de repos ou un siège avec un système d'air intégré avec un noyau d'air (4), réagissant à la charge, **caractérisé en ce que** le système d'air comprend un réservoir d'air (2), qui est raccordé au noyau d'air (4) par une vanne de régulation de la pression (5).

2. Elément de coussin suivant la revendication 1, **caractérisé en ce qu'**il comprend un système de pompage avec un corps de pompage (1), qui aspire l'air par une première vanne unidirectionnelle (3) et qui est raccordé au réservoir d'air (2) par une deuxième vanne unidirectionnelle (3), et qui est intégré dans l'élément de coussin d'une manière telle qu'il soit écrasé par la pression de charge apparaissant lors de l'utilisation de celui-ci.

3. Elément de coussin suivant la revendication 2, **caractérisé en ce que** le corps de pompage (1) est disposé dans la zone de bord de l'élément de coussin.

4. Elément de coussin suivant l'une quelconque des revendications 1 à 3, **caractérisé en ce que** le corps de pompage (1) présente une enveloppe en matière élastique, de préférence en une feuille étanche à l'air.

5. Elément de coussin suivant l'une quelconque des revendications 1 à 4, **caractérisé en ce que** le corps de pompage (1) contient une mousse perméable à l'air.

6. Elément de coussin suivant l'une quelconque des revendications 1 à 5, **caractérisé en ce que** la vanne de régulation de la pression (5) est réglable de façon continue.

7. Elément de coussin suivant la revendication 6, **caractérisé en ce que** la vanne de régulation de la pression (5) est pourvue d'une échelle (6) et d'un bouton de régulation (15).

8. Elément de coussin suivant la revendication 7, **caractérisé en ce que** le bouton de régulation (15) est accessible par une ouverture obturable dans une enveloppe de matelas.

9. Elément de coussin suivant l'une quelconque des revendications 1 à 8, **caractérisé en ce que** le noyau d'air comprend une couche en une feuille de plastique étanche à l'air (12).

10. Elément de coussin suivant la revendication 9, **caractérisé en ce que** la feuille de plastique (12) est assemblée de façon homogène, par doublage à la flamme, avec une matière d'isolation et est en outre pourvue d'une couche de tissu.
